# EUROPÄISCHE PATENTSCHRIFT

(11) **EP 0 844 203 B1**
(45) Veröffentlichungstag und Bekanntmachung des Hinweises auf die Patenterteilung: **02.08.2000**
(21) Anmeldenummer: 97117801.7
(22) Anmeldetag: 14.10.1997
(51) Int. Cl.: B65H 3/12

(54) **Vorrichtung zur Abnahme von Bogen von einem Stapel und zum Transport der Bogen weg vom Stapel**
Device for removing sheets from a pile and for transporting the sheets away from the pile
Dispositif pour enlever des feuilles d'une pile et pour transporter les feuilles loin de la pile

(30) Priorität: 25.11.1996 DE 19648742
(43) Veröffentlichungstag der Anmeldung: 27.05.1998
(73) Patentinhaber: MASCHINENBAU OPPENWEILER BINDER GmbH & CO., 71570 Oppenweiler (DE)
(72) Erfinder: Allgayer, Roland, 71686 Remseck 3 (DE); Dannemann, George-Dietrich, 71522 Backnang (DE)
(74) Vertreter: Finck, Dieter, Dr.Ing.

(56) Entgegenhaltungen:
- FR-A- 2 269 416
- US-A- 2 852 255
- US-A- 4 750 730
- T.H. ANDERSON: "MAIL FEEDER" IBM TECHNICAL DISCLOSURE BULLETIN, Bd. 16, Nr. 2, Juli 1973, Seiten 481-482, XP002081224 NEW YORK US

## Beschreibung

Die Erfindung betrifft eine Vorrichtung zur Abnahme von Bogen von einem Stapel und zum Transport der Bogen weg vom Stapel mit einem Zahnriemen, der in Zahneingriff endlos um wenigstens ein Umlenkrad und ein Saugrad geführt ist und der in gleichen Abständen angeordnete Durchbrüche aufweist, mit einer Vielzahl von im Saugrad ausgebildeten Anschlußleitungen, deren eine Mündungen auf einer Stirnfläche des Saugrads auf einem zum Saugrad konzentrischen Kreis liegen und deren andere Mündungen an der Umfangsfläche des Saugrads in Winkelabständen für eine Fluchtung mit den Durchbrüchen im Zahnriemen vorgesehen sind, und mit einem mit einer Vakuumwelle verbindbaren Vakuumblock, der einen Vakuumkanal aufweist, welcher der einen Stirnfläche des Saugrads so zugeordnet ist, daß er bei drehendem Saugrad mit der Anschlußleitung in Vakuumkontakt kommt.

Bei einer solchen, aus der US-A-4 750 730 bekannten Vorrichtung hat die Anschlußleitung in dem Saugrad einen radialen Abschnitt, einen Kontakt mit der Vakuumkammer in dem Vakuumblock sowie zwei nebeneinander angeordnete radiale Abschnitte, die umfangseitig münden und denen entsprechende Durchbrechungen in dem Zahnriemen für eine fluchtende Ausrichtung zu ihnen zugeordnet sind. Die radiale Position des Vakuumblocks ist einstellbar.

Da die radialen Abschitte der Anschlußleitungen einen relativ kleinen Querschnitt haben, wirkt das angelegte Vakuum relativ stark auf die abzuhebenden Bogen, wodurch es zu Markierungen kommen kann. Da der Zahnriemen auf seiner ganzen Breite auf dem Saugrad läuft, kann es zu axialen Verschiebungen kommen.

Aus der EP-0 155 475 B1 ist eine Vorrichtung zur Abnahme von Bogen von einem Stapel und zum Transport der Bogen weg vom Stapel mit einem über Förderrollen endlos umlaufenden Zahnriemen bekannt, der zwischen zwei benachbarten Zähnen jeweils wenigsten einen Durchbruch aufweist. Vorrichtungsseitig ist ein Führungsblock festgelegt, der eine Führungsfläche mit einer Nut aufweist, deren Tiefe bis zum Nutboden im wesentlichen der Stärke des Zahnriemens und deren Weite im wesentlichen seiner Breite entspricht, so daß zwischen benachbarten Zähnen und den Nutenseitenwänden Kammern begrenzt sind. Der Führungsblock ist zur Verbindung mit einer Vakuumquelle mit einer Saugöffnung versehen, an die eine sich in Bogentransportrichtung erstreckende, den Durchbrechungen zugeordnete Ausnehmung angeschlossen ist.

Der bei einer solchen Vorrichtung eingesetzte Zahnriemen hat einen geringen Reibwert gegenüber Papier und erfordert deshalb ein relativ kräftiges Vakuum. Die Zahnriemen haben ein ausgeglichenes Verhältnis zwischen den Nuten und den dazwischen liegenden Zähnen und eine relativ große Nuttiefe. Diese Nutgeometrie in Verbindung mit dem kräftigen Vakuum kann zu Markierungen auf dem angesaugten und transportierten Bogen führen. Die Zahnriemen laufen mit ihrem Rücken über scheibenartige Antriebs- und Umlenkräder und sind deshalb nur schwer in ihrer Bahn zu halten. Ein solcher instabiler Zahnriemenlauf führt beim unvermeidlichen seitlichen Anlaufen zu starkem Verschleiß des Zahnriemens.

Aus dem DE 87 06 576 U1 ist ferner eine Vorrichtung zur Abnahme von Bogen von einem Stapel und zum Transport der Bogen vom Stapel mit Hilfe eines wie vorstehend beschrieben aufgebauten Zahnriemens bekannt, bei welcher bogenseitig ein Umlenkrad mit großem Durchmesser in Form von zwei parallelen, im Abstand angeordneten Scheiben vorgesehen ist, zwischen denen sich der Führungsblock mit der Vakuumleitung erstreckt. Mit dieser Vorrichtung lassen sich auch kurze Bogen von einem Flachstapel, deren Hinterkante mit einem Saugheber zusammenwirkt, oder von einem steil aufgelegten Schrägstapel abnehmen und abtransportieren.

Die der Erfindung zugrunde liegende Aufgabe besteht nun darin, die Vorrichtung der eingangs beschriebenen Art so auszugestalten, daß ohne Markierungsgefahr für die Bogen der Verschleiß am Zahnriemen weitgehend reduziert wird.

Diese Aufgabe wird ausgehend von der Vorrichtung der eingangs genannten Art dadurch gelöst, daß für den Zahneingriff zwischen Zahnriemen und Saugrad an diesem umfangsseitig zwei Zahnringe vorgesehen sind, von denen sich jeder von einer Stirnseite bis zu einem Mittelsteg erstreckt, der eine umfangsseitige Führungsbahn mit den anderen Mündungen der Anschlußleitungen bildet, daß die Zähne des Zahnriemens nur seitlich im Bereich der Zahnringe des Saugrades in Form von zwei Zahnringen vorgesehen sind und eine zwischen ihnen gebildete Führungsfläche mit der Führungsbahn des Saugrads in Kontakt kommt, wobei die Durchbrüche und die anderen Mündungen der Anschlußleitungen fluchten, daß die Durchbrüche in Nuten münden, die der Zahnteilung entsprechend in einer Schicht aus einem reibstarken Material ausgebildet sind, die auf der Seite des Zahnriemens angeordnet ist, die seiner die Zähne aufweisenden Seite gegenüberliegt und daß dem Saugrad in Zahnriemenlaufrichtung ein Führungsblock unmittelbar nachgeordnet ist, der eine Führungsbahn für einen Kontakt mit der Führungsfläche des Zahnriemens aufweist.

Bei der erfindungsgemäßen Vorrichtung kann einerseits der Zahnriemen über einteilige Antriebs- und Umlenkräder geführt werden, d.h. er wird wie jeder Zahnriemen konventionell mit Bordscheiben geführt, was den Verschleiß sehr stark reduziert, während seine Reibkraft relativ groß ist. Andererseits kann die Geometrie der Kammern unabhängig von der Zahngeometrie gewählt werden. Durch die Optimierung der Geometrie der Kammern läßt sich zusammen mit der Reibkraftsteigerung das für das Abnehmen und Transportieren des Bogens erforderliche Vakuum verringern, wodurch die Ausbildung von Markierungen am Bogen weitgehend ausgeschlossen wird. Aufgrund des Führungsblocks erfolgt der Abbau der bei der erfindungsgemäßen Vorrichtung von dem maximal anliegenden Vakuum erzeugten Ansaugkraft beim Weiterdrehen des Saugrades nicht abrupt, sondern verlangsamt, was ein ausreichendes Haften des Bogens für den Weitertransport gewährleistet, aber auch ein Ausrichten des Bogens zuläßt, wenn dieser gegen ein seitliches Lineal geführt wird.

Ein geringfügiges Anheben des vom Stapel abgenommenen Bogens läßt sich bei der erfindungsgemäßen Vorrichtung dadurch erreichen, daß das Umlenkrad und der Führungsblock an einer Platte angeordnet sind, die um die Saugradachse verschwenkbar angeordnet ist, und zwar zweckmäßigerweise aus der Horizontalen in der Drehrichtung des Saugrads.

Anhand von Zeichnungen wird ein Ausführungsbeispiel der Erfindung näher erläutert. Es zeigt:
- Fig. 1: schematisch eine Ausgestaltung der Vorrichtung in einern Seitenansicht,
- Fig. 2: den Schnitt II-II von Fig. 1,
- Fig. 3: in einer Einzelheit eine Draufsicht auf einen Teil des Zahnriemens der Vorrichtung und
- Fig. 4: den Schnitt IV-IV von Fig. 3.

Die in der Zeichnung gezeigte Vorrichtung zur Abnahme von Bogen 21 von einem Stapel 22 und zum Transport der Bogen 21 weg vom Stapel 22 hat einen Zahnriemen 1, der endlos um wenigsten ein Umlenkrad 8 und ein Saugrad 7 geführt ist.

Der Zahnriemen 1 hat auf seiner einen Seite eine sich in seiner Längsrichtung erstreckende Führungsfläche 3, an die an jeder Seite ein Zahnring 2 angrenzt. Die Zähne der beiden Zahnringe 2 sind fluchtend paarweise in gleichen Abständen, d.h. mit vorgegebener Zahnteilung, angeordnet. Auf der der Seite mit den Zahnringen 2 gegenüberliegenden Seite hat der Zahnriemen 1 eine Polyurethanschicht 4, die entsprechend der Zahnteilung mit Nuten 5 versehen ist. Jede der Nuten 5 ist über einen Durchbruch 6 mit der Führungsfläche 3 verbunden.

Das Saugrad 7 hat an seinem Umfang einen Mittelsteg 13, an den jeweils ein Zahnring 9 angrenzt, der sich zur jeweiligen Stirnfläche des Saugrades 7 hin erstreckt, wobei die Zahnteilung für ein Kämmen mit den Zähnen der Zahnringe 2 des Zahnriemens 1 ausgelegt ist.

Bei dem gezeigten Ausführungsbeispiel ist das Umlenkrad 8 mit Zähnen auf seiner Umfangsfläche versehen, die mit denen der Zahnringe 2 des Zahnriemens 1 kämmen, wodurch die Geradführung des Zahnriemens 1 gewährleistet ist, der entweder vom Umlenkrad 8 oder vom Saugrad 7 angetrieben wird, welche an einem nicht gezeigten Maschinenrahmen gelagert sind.

Von der einen Stirnfläche 15 des Saugrads 7 aus erstrecken sich Anschlußleitungen 14, deren Mündungen auf einem zum Saugrad 7 konzentrischen Kreis liegen. Die Anschlußleitungen 14 bestehen jeweils aus einer axialen Sackbohrung und einer radialen Sackbohrung, die ineinander übergehen, wobei die radiale Sackbohrung in der Umfangsfläche des Mittelsteges 13 dort endet, wo sich jeweils ein Durchbruch 6 des Zahnriemens 1 befindet. Der Mittelsteg 13 des Saugrads 7 hat eine umfangsseitige Führungsbahn 10, auf der die Führungsfläche 3 des Zahnriemens 1 aufliegt, wenn die Zähne der Zahnringe 9 des Saugrads 7 mit den Zähnen der Zahnringe 2 des Zahnriemens 1 kämmen.

An der einen Stirnfläche 15 des Saugrads 7 ist auf der dem Stapel 22 zugewandten Seite ein Vakuumblock 16 angeordnet, der einen Vakuumkanal 17 aufweist, der mit einer durch einen Pfeil gekennzeichneten Vakuumquelle 12 taktgesteuert verbindbar ist. Bei in Richtung des Pfeils 18 von Fig. 1 umlaufendem Saugrad 7 kommen die Anschlußleitungen 14 nacheinander in Kontakt mit dem Vakuumkanal 17 des Vakuumblocks 16, wodurch jeweils der oberste Bogen 21 des Stapels 22 zum Zahnriemen 1 anspringt und von diesem abtransportiert wird.

Der Vakuumblock 16 ist in und gegen die Drehrichtung des Saugrades 7 verschwenkbar, was durch einen Doppelpfeil 19 veranschaulicht ist. Durch entsprechendes Verschwenken des Vakuumblocks 16 läßt sich die Ansaugstelle 24 für den jeweils obersten Bogen 21 des Stapels 22 vor- oder nachstellen.

In Laufrichtung des Zahnriemens 1 ist dem Saugrad 7 unmittelbar ein Führungsblock 11 mit einer Führungsfläche 23 nachgeordnet. Der Führungsblock 11 ist so nahe wie möglich am Saugrad 7 angeordnet, so daß sich die vom Vakuum bedingte, auf den Bogen 21 wirkende Ansaugkraft zwischen der Ansaugstelle 24 von Fig. 1 bis zur Führungsfläche 23 des Führungsblocks nur soweit verringert, daß der Abtransport des Bogens 21 längs des Führungsblocks 11 gewährleistet bleibt, dessen Führungsfläche 23 den bzw. die Durchbrüche 6 verschließt und somit das Restvakuum in den Nuten 5 aufrechterhält. Dieses Restvakuum ist etwa 1/6 des Vakuums an der Ansaugstelle 24, so daß ein seitliches Ausrichten des Bogens 21 an einem Lineal oder dergleichen durch Verschieben an der Führungsfläche 23 des Führungsblocks 11 möglich ist, ohne daß die für den Transport erforderliche Haftkraft verlorengeht.

Beim taktgesteuerten Anlegen eines Vakuums von der Vakuumquelle 12 über den Vakuumkanal 16 und die damit in Verbindung stehende Anschlußleitung 14 wird dieses über den Durchbruch 6 aufgrund der Verzahnungen der Zahnringe 9 und 2 phasenrichtig auf die Nuten 5 übertragen, wodurch der oben liegende Bogen 21 des Stapels 22 an den Zahnriemen 1 anspringt und längs des Führungsblocks 11 gehalten wird. Die Taktsteuerung erfolgt so, daß abhängig von der gewünschten Bogenfolge die entsprechende Anschlußleitung 14 mit Vakuum beaufschlagt wird, beispielsweise jede, jede zweite, jede dritte Anschlußleitung 14, usw.

## Patentansprüche

1. Vorrichtung zur Abnahme von Bogen (21) von einem Stapel (22) und zum Transport der Bogen (21) weg vom Stapel (22)
- mit einem Zahnriemen (1), der in Zahneingriff endlos um wenigstens ein Umlenkrad (8) und ein Saugrad (7) geführt ist und der in gleichen Abständen angeordnete Durchbrüche (6) aufweist,
- mit einer Vielzahl von im Saugrad (7) ausgebildeten Anschlußleitungen (14), deren eine Mündungen auf einer Stirnfläche (15) des Saugrads (7) auf einem zum Saugrad (7) konzentrischen Kreis liegen und deren andere Mündungen an der Umfangsfläche des Saugrads (7) in Winkelabständen für eine Fluchtung mit den Durchbrüchen (6) im Zahnriemen (1) vorgesehen sind, und
- mit einem mit einer Vakuumquelle (12) verbindbaren Vakuumblock (16), der einen Vakuumkanal (17) aufweist, welcher der einen Stirnfläche (15) des Saugrads so zugeordnet ist, daß er bei drehendem Saugrad (7) mit der Anschlußleitung (14) in Vakuumkontakt kommt,
dadurch gekennzeichnet,
- daß für den Zahneingriff zwischen Zahnriemen (1) und Zahnrad (7) an diesem umfangsseitig zwei Zahnringe (9) vorgesehen sind, von denen sich jeder von einer Stirnseite bis zu einem Mittelsteg (13) erstreckt, der eine umfangsseitige Führungsbahn (10) mit den anderen Mündungen der Anschlußleitungen (14) bildet,
- daß die Zähne des Zahnriemens (1) nur seitlich im Bereich der Zahnringe (9) des Saugrades (7) in Form von zwei Zahnringen (2) vorgesehen sind und eine zwischen ihnen gebildete Führungsfläche (3) mit der Führungsbahn (10) des Saugrades (7) in Kontakt kommt, wobei die Durchbrüche (6) und die anderen Mündungen der Anschlußleitungen (14) fluchten,
- daß die Durchbrüche (6) in Nuten (5) münden, die der Zahnteilung entsprechend in einer Schicht (4) aus einem reibstarken Material ausgebildet sind, die auf der Seite des Zahnriemens (1) angeordnet ist, die seiner die Zahnringe (2) aufweisenden Seite gegenüberliegt, und
- daß dem Saugrad (7) in Zahnriemenlaufrichtung ein Führungsblock (11) unmittelbar nachgeordnet ist, der eine Führungsbahn (23) für einen Kontakt mit der Führungsfläche (3) des Zahnriemens (1) aufweist.

2. Vorrichtung nach Anspruch 1, dadurch gekennzeichnet, daß das Umlenkrad (8) und der Führungsblock (11) an einer Platte angeordnet sind, die um die Saugradachse verschwenkbar angeordnet ist.

3. Vorrichtung nach Anspruch 1 oder 2, dadurch gekennzeichnet, daß das reibstarke Material der Schicht (4) Polyurethan oder Kautschuk ist.

## Claims

1. Device for removing sheets (21) from a stack (22) and for transporting the sheets (21) away from the stack (22)
- with a toothed belt (1), which is guided continuously in tooth engagement around at least one deflector wheel (8) and a suction wheel (7) and which comprises apertures (6) disposed at equal spacings,
- with a plurality of connection lines (14), which are formed in the suction wheel (7) and one mouth of which in each case lies at a front face (15) of the suction wheel (7) on a circle concentric with the suction wheel (7) and the other mouth of which is in each case provided at the circumferential surface of the suction wheel (7) at an angular spacing for alignment with the apertures (6) in the toothed belt (1), and
- with a vacuum block (16), which can be connected to a vacuum source (12) and comprises a vacuum channel (17), with which one front face (15) of the suction wheel is associated such that it comes into vacuum contact with the connection line (14) when the suction wheel (7) rotates,
characterised in
- that two toothed rings (9) are provided at the circumference of the toothed wheel (7) for the tooth engagement between the toothed belt (1) and the toothed wheel (7), each of which rings extends from one front side to a central web (13), which forms a circumferential guideway (10) with the other mouths of the connection lines (14),
- that the teeth of the toothed belt (1) are only provided laterally in the region of the toothed rings (9) of the suction wheel (7) in the form of two toothed rings (2), and a guide face (3), which is formed between them, comes into contact with the guideway (10) of the suction wheel (7), wherein the apertures (6) and the other mouths of the connection lines (14) are aligned,
- that the apertures (6) lead into grooves (5), which are formed in accordance with the tooth pitch in a layer (4) of a friction-resistant material disposed on the side of the toothed belt (1) lying opposite its side comprising the toothed rings (2), and
- that a guide block (11) is disposed directly after the suction wheel (7) in the running direction of the toothed belt, which block comprises a guideway (23) for contact with the guide face (3) of the toothed belt (1).

2. Device according to claim 1, characterised in that the deflector wheel (8) and the guide block (11) are disposed on a plate which is disposed such that it can pivot about the suction wheel axis.

3. Device according to claim 1 or 2, characterised in that the friction-resistant material of the layer (4) is polyurethane or rubber.

## Revendications

1. Dispositif pour enlever des feuilles (21) d'une pile (22) et pour transporter les feuilles (21) loin de la pile (22)
- avec une courroie dentée (1) qui est guidée sans fin par contact de dents autour au moins d'une roue de déflexion (8) et d'une roue d'aspiration (7) et qui présente des ouvertures disposées à des distances égales;
- avec une pluralité de lignes de raccordement (14) formées dans la roue d'aspiration (7) dont des embouchures, pour les unes, se situent sur une face frontale (15) de la roue d'aspiration (7) sur un cercle concentrique à la roue d'aspiration (7), et dont des embouchures, pour les autres, sont prévues sur la face périphérique de la roue d'aspiration (7) à des distances angulaires pour un alignement avec les ouvertures (6) dans la courroie dentée (1), et
- avec un bloc à vide (16), pouvant être relié à une source de vide (12), qui présente un canal à vide (17), lequel est adjoint à la face frontale (15) de la roue d'aspiration de sorte que, quand la roue d'aspiration (7) tourne, il entre en contact à vide avec la ligne de raccordement (14),
caractérisé
- en ce que, pour le contact de dents entre la courroie dentée (1) et la roue dentée (7), deux anneaux dentés (9) sont prévus sur celle-ci du côté de la périphérie, dont chacun s'étend d'un côté frontal à un rebord médian (13) qui forme une voie de guidage du côté de la périphérie (10) avec les autres embouchures des lignes de raccordement (14);
- en ce que les dents de la courroie dentée (1) ne sont prévues que latéralement dans la zone des anneaux dentés (9) de la roue d'aspiration (7) sous forme de deux anneaux dentés (2), et une face de guidage (3) formée entre elles entre en contact avec la voie de guidage (10) de la roue d'aspiration (7), les ouvertures (6) et les autres embouchures des lignes de raccordement (14) étant alignées;
- en ce que les ouvertures (6) débouchent dans des encoches (5) qui, conformément au pas de denture, sont formées dans une couche (4) d'un matériau à fort coefficient de frottement qui est disposée sur le côté de la courroie dentée (1) qui est à l'opposé de son côté présentant les anneaux dentés (2), et
- en ce qu'un bloc de guidage (11) est directement monté en aval de la roue d'aspiration (7) dans le sens de rotation de la courroie dentée, qui présente une voie de guidage (23) pour un contact avec la face de guidage (3) de la courroie dentée (1).

2. Dispositif selon la revendication 1, caractérisé en ce que la roue de déflexion (8) et le bloc de guidage (11) sont disposés sur une plaque qui est disposée de manière à pouvoir effectuer un mouvement de balayage horizontal autour de l'axe de la roue d'aspiration.

3. Dispositif selon la revendication 1 ou 2, caractérisé en ce que le matériau à fort coefficient de frottement de la couche (4) est du polyuréthane ou du caoutchouc.
